# EUROPÄISCHE PATENTSCHRIFT

(11) **EP 2 277 634 B1**
(45) Veröffentlichungstag und Bekanntmachung des Hinweises auf die Patenterteilung: **27.06.2012**
(21) Anmeldenummer: 09009591.0
(22) Anmeldetag: 24.07.2009
(51) Int. Cl.: B08B 9/045, E03F 9/00

(54) **Reinigungsgerät für die Reinigung von Rohrleitungen**
Cleaning device for cleaning conduits
Appareil de nettoyage pour le nettoyage de conduits

(43) Veröffentlichungstag der Anmeldung: 26.01.2011
(73) Patentinhaber: Rothenberger AG, 65779 Kelkheim (DE)
(72) Erfinder: Hühne, Frank, 34355 Staufenberg (DE)
(74) Vertreter: KEIL & SCHAAFHAUSEN Patentanwälte

(56) Entgegenhaltungen:
- US-A- 4 956 889
- US-A1- 2002 083 538
- US-A1- 2004 255 415
- US-B1- 6 655 228

## Beschreibung

### Die Ausgangslage - Stand der Technik:

Die Erfindung betrifft ein handgeführtes Reinigungsgerät für die Reinigung von Rohrleitungen mittels einer Federwelle, ausgestattet mit einem Motor, einer Trommel für die Aufnahme und Ausgabe der Federwelle und mit einem Getriebegehäuse, in dem mehrere, radial auf die Federwelle einwirkende Walzen mit Achsen angeordnet sind, die mit radialen Abständen unter Winkeln zur Achse der Federwelle ausgerichtet sind.

### Die Problemstellung:

Die Notwendigkeit von Rohrreinigungen wächst mit der Wahrscheinlichkeit des Zusetzens von Leitungen. Hierfür gibt es eine Vielzahl von Ursachen, z.B. Verstopfungen durch Papier wie Toilettenpapier, Taschentücher, Servietten u. dgl., versehentlich entsorgte Windeln und Waschlappen, Ablagerungen durch Kalkbildung, mitgeführte Bindemittel, Farbreste, Küchenabfälle, durch Verbindungs- und Bruchstellen eingedrungene Pflanzenwurzeln, von Regenwasser mitgeführte Verunreinigungen, Querschnittsänderungen und Verzweigungen der Rohrleitung, etc. Dabei können sich die Wirkungen auch additiv und kumulativ bis zur dichten Verstopfung verstärken. Besonders gefährlich sind z.B. durch Fugen und Kittstellen eingedrungene Pflanzenwurzeln, an denen so ziemlich alles hängen bleibt, was nicht ausgesprochen dünnflüssig ist. Einige Pflanzenwurzeln arbeiten sich geradezu bis zu Wasserstellen durch.

Entsprechend vielfältig sind auch die Reinigungswerkzeuge, die über entsprechende Kupplungen an die Federwellen angesetzt werden können. Dazu gehören Schneidköpfe, Keulenbohrer, Rückholbohrer, Trichterbohrer, Kreuzblattbohrer, Schaufelkopfbohrer, Hartmetallbohrköpfe, Sägezahn-Schneidköpfe, Wurzelschneider, Gabelschneidköpfe, Fettaustreiber, Ketten-Schleuderköpfe mit und ohne Spikes, Hartmetallbohrköpfe etc.

Entsprechend vielfältig sind auch die notwendigen Handhabungen: Schneller oder langsamer kontinuierlicher Vorschub und Rückzug der Reinigungswerkzeuge, Bohren, Schaben oder Sägen "auf der Stelle" oder oszillierend mit Hin- und Herbewegungen der Werkzeuge gegen hartnäkkige Verstopfungen und beim Rückholen von Teilportionen der Verstopfung Hierbei darf z.B. nicht die Torsionsfestigkeit der Federwelle überschritten werden. Ferner muss bei Handmaschinen eine zuverlässige Haltung ohne Förderung von Ermüdungen möglich sein, insbesondere zentrisch gegenüber Einführungsöffnungen in die Rohrleitung.

Auf dem Gebiet der Rohrreinigungsmaschinen hat man ursprünglich aus Stahldraht gewendelte Federwellen verwendet - im Branchenjargon auch als "Reinigungsspiralen" bezeichnet - bei denen die einzelnen Windungen einen Abstand voneinander aufwiesen. Damit war es möglich, dass sich die Federwellen durch Gewindewirkung in den Rohrleitungen lediglich durch ihr Drehmoment "fortschraubten" und nach Umkehr der Drehrichtung auch wieder zurückkehrten. Dafür reichten auch schon radial wirkende Reibungskupplungen in kofferförmigen tragbaren oder fahrbaren Antriebsmaschinen aus.

Man hat auch bereits formschlüssig arbeitende Antriebseinheiten verwendet, bei denen Haken, Krallen, Kugeln oder andere Vorsprünge in die Zwischenräume zwischen den Windungen eingriffen. In den vorgenannten Fällen war allerdings eine Umkehr der Transportrichtung der Federwelle nur durch eine Umkehr ihres Drehsinns möglich. Bei Maschinen mit einer Trommel für die Aufnahme der Federwelle wäre dies allerdings mit Nachteilen verbunden: Die Masse von Trommel und Federwelle erzeugt beim Abbremsen und wieder Anfahren erhebliche Trägheitsmomente, deren Abbau zeitraubend ist und die die Bedienungsperson belasten.

Mit dem übergang auf Federwellen ohne nennenswerten Windungsabstand ist man daher auf Antriebe mit radial angepressten Walzen übergegangen, deren Aussenflächen zumindest im wesentlichen Zylinderflächen sind. Sobald die Achsen solcher Walzen - entsprechend radial versetzt - unter einem spitzen Winkel zur Achse der Federwelle stehen, werden durch Reibungskräfte und entsprechende Kräfteparallelogramme zur Federwelle achsparallel verlaufende Transportkräfte erzeugt, die je nach der Raumlage der Winkelstellung zu einem unterschiedlich starken Vorschub oder Rückzug der Federwelle führen. Je nach der Grösse der radialen Anpresskräfte der Walzen lassen sich beträchtliche Vorschubkräfte erzeugen.

Sofern die Achsen der Walzen parallel zur Achse der Federwelle stehen, erfolgt ein Stillstand der Federwelle in ihrer Achsrichtung, allerdings unter Fortsetzung der Rotation, die in gleichem Drehsinne (!) durch die Trommel und ihren Antrieb bestimmt wird. Das ermöglicht blitzschnelle Umschaltungen der Drehrichtung ohne nenneswerte äussere Kraftfreisetzungen. Insbesondere wird dadurch auch der Vorschub oder Rückzug der Federwelle von der Steigung der Windungen der Federwelle entkoppelt. Dies ist auch die kinematische Grundlage der Erfindung.

### Dokumente zum Stand der Technik:

Durch die DE 30 05 724 C2 und die entsprechende US 4,218,802 sowie durch die US 3,691,583 ist es bei Rohrreinigungsmaschinen für den Handbetrieb bekannt, eine motorisch angetriebene Trommel verdrehfest mit einer koaxialen Hohlwelle zu versehen, auf der verdrehbar ein von Hand verstellbares Griffrohr mit einem trichterförmig erweiterten Ende als Handschutz gelagert ist. Durch Axialbewegung des Griffrohres können Rastkörper in Form von Kugeln oder Stiften mittels einer inneren Kegelfläche radial in die Zwischenräume der Federwelle gedrückt werden, um deren Vorschub zu erzwingen. Bei einem Rückzug der Rastkörper wird der Vorschub unterbrochen, die Federwelle, die als "Schlange" (snake) bezeichnet wird, aber weiter gedreht. Die Vorschubgeschwindigkeit wird durch die Steuerung der Motordrehzahl verändert. Ein motorischer Rückzug der Federwelle ist nur durch Umkehr der Drehrichtung der Trommel möglich. Hierfür sieht die US 3,691,583 einen Kippschalter am Motor vor. Andernfalls muss die Federwelle von Hand wieder in die Trommel eingeschoben werden. Eine Weiterentwicklung, bei der die Rastkörper durch leichter auswechselbare Blattfedern ersetzt sind und der Rückzug der Federwelledurch Drehrichtungsumkehr des Motors bewirkt werden kann, ist in der EP 407 327 B1 bzw. deren übersetzung DE 690 00 316 T2 offenbart. Soweit es sich um die Steuerung des Transports der Federwelle durch ein gegenüber der Trommel verschiebbares Griffrohr handelt, ist dies der nächstkommente Stand der Technik.

Durch die EP 0 894 906 B1 und die entsprechende US 5,901,401 ist es bekannt, für den Vorschub einer Federwelle auf deren Umfang eine einzige Gruppe von drei Walzen mit glatten Oberflächen anzuordnen, von denen zwei mit festen Achslagen im Ende eines Gehäuses montiert sind und die dritte radial beweglich in einer radialen Bohrung geführt und darin durch die Paarung eines Zylinderstifts und einer radialen Nut gegen ein Verdrehen gesichert ist. Durch einen abstehenden Betätigungshebel kann diese dritte Walze unterschiedlich stark an die Federwelle angepresst oder durch Entlastung einer Feder freigegeben werden. Damit kann allerdings nur ein Vorschub in einer Richtung bewirkt werden, der von der Drehzahl der Federwelle und von der unveränderlichen und identischen Schrägstellung der Walzen abhängt, die mit 30 Grad zur Achse der Federwelle angegeben ist. Eine Schubumkehr bei gleicher Drehrichtung ist mit dieser Anordnung nicht möglich, allenfalls ein Stillstand durch Rückzug der dritten Walze. Auch hier ist ein Rückzug der Federwelle in die Trommel nur mit einer Umkehr der Drehrichtung der Trommel und damit zeitraubend möglich.

Durch die US 6,243,905 B1 sind verschiedene Ausführungsformen von Rohrreinigungsmaschinen bekannt, bei denen die Trommel mit der Federwelle und der Motor auf einem Gestell angeordnet sind, so dass sich Standgeräte ergeben, die nicht von Hand geführt werden können. In einem der Fälle ist die Vorschubeinrichtung mit Abstand von der Trommel auf dem Gestell befestigt (Fig. 5 und 6), in einem anderen Fall am Ende eines Schlauches, der über eine Kupplung wiederum mit dem Gestell verbunden ist (Fig. 7 bis 9). Die Vorschubeinrichtung besitzt drei frei laufende Walzen, deren Zylinderflächen die Federwelle berühren und deren Drehachsen auf dem Umfang gleichmässig verteilt und gleichsinnig schräg so angeordnet sind, dass die Rotation der Federwelle eine Drehung der Rollen und diese Drehung wiederum den Vorschub der Federwelle erzeugt. Man kann die Raumlage der Achsen der Rollen auch so beschreiben, dass diese Achsen Tangenten zu einer Zylinderfläche sind, die die Federwelle mit dem Abstand des Rollenradius umgeben und jeweils schräg zu einer Mantellinie der Zylinderfläche verlaufen. Durch diese Raumlagen und die überlagerungen der Bewegungen haben die Rollen die Wirkung von Treibrollen. Zum Ein- und Ausschalten ist eine der drei Rollen radial beweglich auf der Innenseite eines Winkelhebels gelagert. Eine Umschaltung der Transportrichtung der Federwelle von Ausschub auf Rückzug ist hierbei ausschliesslich durch Umschaltung der Drehrichtung der Federwelle möglich. Zu diesem Zweck muss die Trommel, in der unterschiedlichen Längen der Federwelle gelagert sein können, stillgesetzt und in Gegenrichtung wieder angefahren werden. Dies gestaltet sich wegen der Massenträgheit des Systems zeitraubend und behindert die Beseitigung von Verstopfungen durch rasche alternierende Umschaltung der Drehrichtung. Sofern am freien Ende der Federwelle ein Reinigungswerkzeug angeordnet ist, das durch eine schraubenförmige Bewegung Verunreinigungen aufnimmt, würden diese bei einer Umkehr der Drehrichtung wieder freigegeben und in der Rohrleitung zurückbleiben. Soweit es sich um die Anordnung von drei Rollen handelt, kann dieser Stand der Technik als der nächstkommende bezeichnet werden.

Durch die DE 690 32 169 T2 und die US 6,360,397 B1 ist es bei Rohrreinigungsmaschinen mit Fahrgestellen bekannt, jeweils eine einzige Gruppe von drei auf den Umfang der Federwelle verteilten Walzen zur Schubumkehr gleichsinnig und synchron umzuschalten. Bei der DE 690 32 169 T2 geschieht dies dadurch, dass die Walzen mittels zylindrischer Lagerböcke in radialen Bohrungen eines Halters angeordnet sind und zu diesen Bohrungsachsen radiale Stifte aufweisen, die in radiale Schlitze einer kreisförmigen Platte eingreifen. Durch Verschwenken dieser Platte mittels eines abstehenden Handhebels wird dann die Schubumkehr bewirkt. Bei der US 6,360,397 B1 geschieht die Schubumkehr dadurch, dass das Walzentrio auf drei Achsen in und zwischen zwei Wänden einer teleskopierbaren Kapsel gelagert ist. Diese Wände sind relativ zueinander mittels eines radial abstehenden Hebels verschwenkbar, so das die Walzen zur Schubumkehr wiederum gleichsinnig und synchron um virtuelle und radiale Achsen verschwenkt werden. Dies erfordert jedoch insgesamt sechs präzise arbeitende Gelenke an den Enden aller Achsen, so dass diese Vorrichtungen einen hohen Fertigungs- und Wartungsaufwand bedingen. Dabei ist zu berücksichtigen, dass die Federwelle beim Rückzug auch Verunreinigungen mit sich schleppt, die einen störenden Einfluss auf alle feinmechanischen Komponenten ausüben. In beiden Fällen spielt das Umgreifen mit einer Hand nur deswegen keine Rolle, weil die kompletten Geräte jeweils ein Fahrgestell besitzen, und damit keine handgeführten Geräte sind.

Durch die US 6,665,228 B1 ist es bekannt, zum Zwecke der Schubumkehr der Federwelle in einem Gehäuse insgesamt fünf Walzen anzuordnen, die sämtlich in Lagerböcken mit zylindrischen Hüllflächen gelagert sind. Davon sind vier unter festen Winkeln in dem Gehäuse angeordnet und zwar jeweils zwei für die eine der beiden Transportrichtungen und die beiden anderen für die hierzu entgegengesetzte Transportrichtung. Die fünfte Walze ist verschwenkbar an einem Drehteller mit einem diametralen Hebel angeordnet und kann durch diesen alternativ mit jeweils zwei der fest montierten Walzen in eine Wechselwirkung gebracht werden, bei der dann jeweils drei Achsen - in Umfangsrichtung gesehen - unter dem gleichen Winkel zur Achse der Federwelle ausgerichtet sind. Die Vorrichtung erfordert zwar keine Umkehr der Drehrichtung von Trommel und Federwelle, ist aber wegen der vielen Passungen aufwendig in der Herstellung und hat eine lange Ausdehnung. Vor allem aber muss die Bedienungsperson zur Schubumkehr eine Hand für einen grossen Schwenkweg um den Drehteller umsetzen, während das Gewicht der Reinigungsmaschine mit der anderen Hand aufgenommen werden muss.

Durch die WO 2006/112848 A1 und die US 2005/0246846 A1 ist es bekannt, an beiden Enden einer Vorrichtung zur Umkehr der Transportrichtung von Federwellen je eine Gruppe von drei Walzen anzuordnen, von denen die Achsen jeder Gruppe, auf den Umfang der Federwelle verteilt, mit gleichsinniger Transportrichtung ausgerichtet sind wobei aber beide Gruppen entgegengesetzte Transportrichtungen aufweisen. Da jeweils nur eine dieser Gruppen gleichzeitig eingesetzt werden kann, sind jeweils zwei der Walzen jeder Gruppe an einem doppelarmigen, radial abstehenden Winkelhebel angeordnet, der ein- oder zweiteilig ausgebildet sein kann. Dabei sind die Achsen jeder Gruppe von Walzen gleichsinnig und spitzwinklig zur Achse der Federwelle ("snake") ausgerichtet, und die Schubrichtung der Federwelle kann ohne Änderung des Drehsinns von Trommel und Federwelle umgekehrt werden. Die Schubumkehr erfolgt dabei entweder durch eine einteilige, mittig gelagerte Wippe mit zwei Hebelarmen oder durch zwei entgegengesetzt abstehende Hebel, die um eine gemeinsame Achse schwenkbar sind, die quer zur Federwelle verläuft. Die Vorrichtung ist am Ende eines Führungsschlauches für die Federwelle angeordnet, so dass sie nicht durch einen Schiebegriff betätigt werden kann, der auf einer achsfesten Hohlwelle einer motorisch angetriebenen Trommel gelagert ist und auch zur manuellen Halterung der Maschine dient.

### Die Aufgabenstellung:

Der Erfindung liegt demgegenüber die Aufgabe zugrunde, ein Reinigungsgerät der eingangs beschriebenen Gattung anzugeben, das mit einer geringeren Zahl von Präzisionsteilen auskommt, eine dosierbare Transportgeschwindigkeit der Federwelle in beiden Achsrichtungen sowie eine schnelle Umschaltung der Transportrichtung der Federwelle ohne Umkehr der Drehrichtung der Trommel erlaubt, ohne dass hierbei eine Verlagerung einer Hand der Bedienungsperson an einen abstehenden beweglichen Hebel erfolgen müsste, wobei gleichzeitig die Ermüdungsgefahr für die Bedienungsperscn trotz der Handbedienung verringert wird.

### Die Lösung der Aufgabe durch die Erfindung:

Die vorstehenden Aufgabe wird erfindungsgemäss gelöst durch:
a) eine einzige Gruppe von drei auf den Umfang der Federwelle verteilten Walzen, von denen die Achsen zweier Walzen lagefest so ausgerichtet sind, dass diese mit entgegengesetzten Transportkräften auf die Federwelle einwirken, und dass die Achse der dritten Walze in ihrer Raumlage derart verstellbar ist, dass die Transportkraft der verstellbaren Walze wahlweise die Transportkraft der einen lagefesten Walze oder der anderen lagefesten Walze unterstützt, und
b) durch ein die Federwelle verschiebbar umschliessendes Griffrohr mit Mitteln für die Verstellung der dritten Walze in beide Transportrichtungen der Federwelle.

### Die Vorteile der Erfindung:

Durch die Erfindung wurd die genannte Aufgabe in vollem Umfange gelöst, und es wird ein Reinigungsgerät der eingangs beschriebenen Gattung dadurch verbessert, dass es mit einer geringeren Zahl von Präzisionsteilen auskommt, eine dosierbare Transportgeschwindigkeit der Federwelle in beiden Achsrichtungen sowie eine schnelle Umschaltung der Transportrichtung der Federwelle ohne Umkehr der Drehrichtung der Trommel ermöglicht, ohne dass hierbei eine Verlagerung einer Hand der Bedienungsperson an einen abstehenden beweglichen Hebel erfolgen müsste, wobei gleichzeitig die Ermüdungsgefahr für die Bedienungsperson trotz der Handbedienung verringert wird. Der Erfindung liegt die überraschende Feststellung zugrunde, das die Aufgabe mit nur drei Walzen gelöst werden kann, von denen nur eine verstellbar ist.

### Weiterbildungen der Erfindung:

Es ist im Zuge weiterer Ausgestaltungen der Erfindung besonders vorteilhaft, wenn - entweder einzeln oder in Kombination:
* das Getriebegehäuse am Ende eines mit der Trommel verbundenen Stützrohres angeordnet ist, wenn in das Getriebegehäuse ein Umschaltmechanismus hineinragt, an dessen innerem Ende ein Lagerbock mit der verstellbaren Walze angeordnet ist, wenn der Lagerbock um eine zur Federwelle senkrecht stehende Schwenkachse schwenkbar ist und wenn das Griffrohr auf dem Stützrohr verschiebbar angeordnet ist,
* der Lagerbock mit der Walze in radialer Richtung gegenüber den beiden ortsfesten Walzen verstellbar ist,
* der Lagerbock mit einem Zahnsektor versehen ist, der in eine Zahnreihe eingreift, die duch das Griffrohr verschiebbar ist,
* die Zahnreihe an der Innenwand einer Kammer angeordnet ist, die koaxial mit dem Griffrohr verbunden ist und einen grösseren Innendurchmesser aufweist als der Aussendurchmesser des Griffrohres,
* das Getriebegehäuse in die Kammer eingesetzt ist, wenn die Kammer eine Ausnehmung und das Getriebegehäuse eine Ausnehmung besitzen, die in montiertem Zustand eine radiale Passage bilden, durch die der Umschaltmechanismus in radialer Richtung eingeführt und sein Zahnsektor mit der Zahnreihe gekoppelt werden kann,
* am Ende des Stützrohres ein Käfig angeordnet ist, der zwei radiale Kreisscheiben und mehrere achsparallele Stege besitzt, die das Getriebegehäuse einschliessen,
* das Getriebegehäuse auf seiner Aussenseite achsparallele Nuten besitzt, in die die Stege formschlüssig eingreifen,
* der Umschaltmechanismus ein Zwischengehäuse mit zwei Ausnehmungen besitzt, wenn in die äussere Ausnehmung die Nabe eines Einstellknopfes hineinragt und wenn in der anderen Ausnehmung der Lagerbock mit seinem Zapfen drehbeweglich gelagert ist,
* zwischen dem Einstellknopf und dem Lagerbock ein elastisches Element zur Einstellung der Anpresskraft der Walze gegenüber den ortsfesten Walzen angeordnet ist,
* das Zwischengehäuse eine Flanschplatte aufweist, mittels welcher es mit dem Getriebegehäuse verbind bar ist,
* die Flanschplatte in der Ausnehmung des Getriebegehäuses befestigbar ist,
* die Kammer gegen Verdrehen formschlüssig mit dem Getriebegehäuse verbunden ist,
* die formschüssige Verbindung mittels mindestens einer Sicke in der Wand der Kammer und mindestens einer Nut auf dem Umfang des Getriebegehäuses ausgeführt ist,
* das Stützrohr auf seinem Aussenumfang und gegenüber dem Griffrohr mit Nuten zur Aufnahme von Schmutz versehen ist, und/oder, wenn
* die Raumlagen der Zahnreihe und des Zahnsektors so gewählt sind, dass die Bewegungsrichtungen des Handgriffs und der Trommel mit den Transportrichtungen der Federwelle übereinstimmen.

### Die Detailbeschreibung:

Ein Ausführungsbeispiel des Erfindungsgegenstandes und dessen Wirkungsweisen und weitere Vorteile werden nachfolgend anhand der Figuren 1 bis 7 näher erläutert.

Es zeigen:
- Figur 1: eine perspektivische Aussenansicht in Verbindung mit Funktionsdiagrammen,
- Figur 2: eine Explosionsdarstellung funktionswesentlicher Teile,
- Figur 3: eine weitere Explosionsdarstellung zur Erläuterung des Zusammenwirkens der drei Walzen,
- Figur 4: eine weitere Explosionsdarstellung des Zusammenwirkens des Zahntriebs zwischen Griffrohr und Schwenkrolle in einer über- Kopf-Darstellung gegenüber Figur 3,
- Figur 5: einen vereinfachten axialen Einblick in das Ende des Griffrohres zur Erläuterung des Zusammenwirkens der drei Walzen,
- Figur 6: eine Draufsicht auf die Walzengruppe senkrecht zur Federwelle bei Ausführung eines Vorschubs, und
- Figur 7: eine Draufsicht auf die Walzengruppe senkrecht zur Federwelle bei Ausführung eines Rückzugs.

In Figur 1 ist ein komplettes Reinigungsgerät 1 dargestellt, zu dem ein Motor 2 mit einem Handgriff 3 und einem Schalter 4 gehören, wie dies auch von Handbohrmaschinen her bekannt ist. An den Motor ist eine drehbare Trommel 5 für die Aufnahme einer Federwelle 6 angesetzt. Die Trommel 5 besitzt ein fest angesetztes Führungsrohr 7 (Figur 2), das koaxial von einem Griffrohr 8 umgeben ist, das in Richtung auf die Trommel 5 mit einem trichterförmigen Handschutz 9 versehen ist. Dieser Handschutz 9 überdeckt teilweise die gleichfalls trichterförmige Stirnwand 5a der Trommel 5. Das Griffrohr 8 geht in eine zylindrische Kammer 10 über, in der der komplette Verstellmechanismus für die Bewegung der Federwelle 6 untergebracht ist. Ein Einstellknopf 11 dient zum Einstellen einer Anpresskraft der verstellbaren Walze an die beiden ortfesten Walzen, was nachstehend noch näher erläutert wird.

In Figur 1 ist jeweils nur das Ende dieser Federwelle 6 gezeigt, und an deren örtlicher Verdickung ist zu erkennen, dass dieses Ende bereits eine Werkzeugfunktion besitzt. In dem Kasten rechts oben sind die Wahlmöglichkeiten für die Drehrichtung der Motorwelle dargestellt, und "R" steht für Rechtsdrehung und "L" für Linksdrehung. Dieses Umschalten ist für die Haupt-Funktion der Erfindung nicht zwingend, erhöht aber die Flexibilität des Geräts. Die Begriffe"Rechtsdrehung" und "Linksdrehung" beziehen sich auf die Blickrichtung der Bedienungsperson, also auf die Blickrichtung über die Trommel 5 zum Arbeitswerkzeug am Ende der Federwelle 6. Das Gleiche gilt für den Windungsverlauf der Federwelle 6.

In dem Kasten darunter sind die Einstellmöglichkeiten mittels des Griffrohres 8 dargestellt. Die linke Kastenhälfte erläutert die Vorgänge für eine Rechtsdrehung "R" der Federwelle 6. In der Mitte steht das Griffrohr 8 in einer neutralen Stellung, angedeutet durch eine "0". Die Achse der verstellbaren Walze steht hierbei parallel zur Achse der Federwelle 6 (Figur 5), so dass keine Axialbewegung derselben erfolgt. Werden das Griffrohr 8 und die Trommel 5 zusammengeschoben (obere Darstellung), so erfolgt ein Vorschub der Federwelle 6. Werden das Griffrohr 8 und die Trommel 5 auseinander gezogen (untere Darstellung), so erfolgt ein Rückzug der Federwelle 6. Die rechte Kastenhälfte erläutert die Vorgänge für eine Linksdrehung "L" der Federwelle 6. In der Mitte steht das Griffrohr 8 in einer neutralen Stellung, angedeutet durch eine "0". Die Achse der verstellbaren Walze steht hierbei parallel zur Achse der Federwelle 6 (wiederum Figur 5), so dass keine Axialbewegung derselben erfolgt. Werden das Griffrohr 8 und die Trommel 5 zusammengeschoben (obere Darstellung), so erfolgt ein Rückzug der Federwelle 6. Werden das Griffrohr 8 und die Trommel 5 auseinander gezogen (untere Darstellung), so erfolgt ein Vorschub der Federwelle 6.

Der linke untere Kasten erläutert die Funktion des Einstellknopfes 11: Durch dessen Rechtsdrehung in Pfeilrichtung "+" erfolgt eine Verstärkung der Anpresskraft der verstellbaren Walze an die beiden stationären Walzen. Durch dessen Linksdrehung in Pfeilrichtung "-" erfolgt eine Verringerung der Anpresskraft der verstellbaren Walze an die beiden stationären Walzen. Alle diese Funktionen werden nachstehend im Zusammenhang mit den übrigen Figuren nach eingehend erläutert, in denen die bisherigen Bezugszeichen beibehalten werden.

Die Figur 2 zeigt ein Stützrohr 12 mit Nuten 12a, das in montiertem Zustand zwischen dem Führungsrohr 7 und dem Griffrohr 8 angeordnet ist. Die Nuten 12a sollen dazu dienen, etwa von der Federwelle 6 beim Rückzug mitgeschleppte Verunreinigungen abzufangen um eine Schwergängigkeit des Griffrohres 8 zu vermeiden. Das Stützrohr 12 endet in einer hierzu konzentrischen Kreisscheibe 13, von der drei achsparallele und äquidistante Stege 14 ausgehen. Diese Stege 14 dienen zur Aufnahme eines hochfesten Getriebegehäuses 15, das auf dem Umfang drei Nuten 16 besitzt, die nach Querschnitt und räumlicher Verteilung komplementär zu den Stegen 14 ausgebildet sind. Das Getriebegehäuse 15 besitzt einen Hohlraum 17, dessen Form und Zweck weiter unten noch näher erläutert wird. In spiegelsymmetrischer Anordnung und Ausbildung zu der Kreisscheibe 13 mit den Stegen 14 ist in Blickrichtung vor dem Getriebegehäuse 15 noch eine weitere Kreisscheibe 18 mit drei Stegen 19 angeordnet. Durch Verschrauben der Kreisscheiben 13 und 18 über die Stege 14 und 19 entsteht somit ein Käfig, in dem das Getriebegehäuse 15 unverrückbar gelagert ist. Der Umschaltmechanismus 20 wird anhand der Figuren 3 bis 5 noch näher erläutert.

Gemäss Figur 3 enthält der Umschaltmechanismus 20, von aussen nach innen betrachtet, den bereits erwähnten Einstellknopf 11, ein Zwischengehäuse 21 mit zwei Ausnehmungen 21 a und 21 b, von denen die eine 21 a für die Nabe 11a des Einstellknopfes 11 und die andere 21 b für die Aufnahme eines Lagerbocks 22 mit der bewegliche Walze 23 dient. Zwecks Zentrierung und Führung besitzt der Lagerbock 22 einen Zapfen 22a, der von einem hier nicht gezeigten Federpaket umgeben ist. Dadurch lässt sich mittels des Einstellknopfes 11 die Anpresskraft an die beiden anderen, ortfest montierten Walzen 24 und 25 regulieren. Diese werden in Richtung der beiden Pfeile in den Hohlraum 17 des Getriebegehäuses 15 eingeführt und dort mittels nicht dargestellter Schrauben auf Schrägflächen montiert, über deren räumlichen Verlauf noch detailiertere Ausführungen folgen.

Zum Zwecke einer linearen und achsparallelen, aber verdrehfesten Verschiebung des Griffrohres 8 mit der angesetzten oder angeformten Kammer 10 ist letztere mit einer achsparallen Sicke 10a versehen, die in eine komplementären Nut 26 des Getriebegehäuses 15 eingreift.

Die Figuren 3 und 4 zeigen ein wesentliches Merkmal der Erfindung: Die Kammer 10 besitzt in ihrer zylindrischen Wand eine Ausnehmung 27, deren einer Randbereich von einer achsparallelen Zahnreihe 28 begleitet ist. Desgleichen ist das Getriebegehäuse 15 mit einer radialen Ausnehmung 29 versehen. Sobald das Getriebegehäuse 15 in der Kammer 10 untergebracht bzw. montiert ist, bilden die Ausnehmungen 27 und 29 einen Durchgang, durch den der Umschaltmechanismus 20 radial eingeführt werden kann. Dabei gerät ein Zahnsektor 30, der mit dem Lagerbock 22 verbunden ist, in Eingriff mit der Zahnreihe 28, so dass durch die Verschiebung des Griffrohres 8 diejenigen Bewegungen ausgeführt werden können, die anhand der Figur 1 beschrieben worden sind. Dabei dreht sich der Lagerbock 22 um seinen Zapfen 22a.

Die Figur 5 zeigt eine Längsachse "AL", die auch die Systemachse und die Achse der Federwelle 6 ist und die hier die Blickrichtung bestimmt. In übereinstimmung mit den Figuren 6 und 7 sind auf dem Umfang der Federwelle die Walzen 23, 24 und 25 mit ihren Achsen A1, A2 und A3 angeordnet. Die Walzen 24 und 25 sind mit ihren inneren Lagerringen durch Verschrauben auf hier nicht sichtbaren Schrägflächen innerhalb des Getriebegehäuses 15 räumlich fixiert. Die Raumlage ist dabei so gewählt worden, dass deren Achsen A2 und A3 sich in einem virtuellen Punkt "P" schneiden, gleichzeitig aber schräg und tangential zu einer virtuellen Zylinderfläche verlaufen, die die Achse "AL" mit entsprechendem Abstand konzentrisch umgibt. Dadurch sind die Walzen 24 und 25 spiegelsymmetrisch zueinander angeordnet, und drehen sich, angetrieben durch die Berührung mit der Federwelle 6, in hierzu entgegengesetzten Drehrichtungen. Hierbei entstehen Reibungskräfte, von denen jeweils eine Komponente parallel zur Achse "AL verläuft. Diese Komponenten verlaufen in entgegengesetzten Richtungen, erzeugen also aufgrund eines Kräfte-Gleichgewichts keinerlei axiale Bewegungen der Federwelle 6.

Hier setzt nun der erfindungsgemässe Steuereffekt ein, der unter Hinzuziehung der Figuren 6 und 7 erläutert wird: Das System besitz nun eine weitere Achse, nämlich die Steuerachse "AS-AS", die auch durch den Zapfen 22a des Lagerbocks 22 verläuft und auch die Achse "A1" der Walze 23 schneidet. In der dargestellten Position verlaufen die Achsen "AL" und "A1" parallel zueinander, so dass das Kräfte-Gleichewicht nicht gestört wird. Dieser Zustand ändert sich jedoch, sobald der Lagerbock 22 mit der Walze 23 um die Achse "AS-AS" geschwenkt wird. Mit zunehmendem Schwenkwinkel unterstützt die Walze 23 entweder die Transportrichtung und -wirkung der Walze 24 oder der Walze 25. Dies gilt für beide Schwenkrichtungen aus der Position der Figur 5 heraus. Diese Unterstützung wird grösstmöglich, sobald die Drehrichtungen zweier Walzen, entweder 23+24 oder 23+25, übereinstimmen. Die Schubwirkung der jeweils anderen Walze wird dadurch im Ergebnis ausser Kraft gesetzt bzw. überwunden. Dieser Effekt hat sich durch Versuche überraschend bestätigt und führt in Verbindung mit dem Griffrohr 8 ohne Umgreifen der einen Hand zu einer äusserst einfachen, kurzen, kostengünstigen und zuverlässigen Bau- und Betriebsweise mit extrem rasch zu bewirkender Schubumkehr der Federwelle 6 und ohne weit abstehende Bauteile.

Die anhand von Figur 5 bereits erläuterten geometrischen und kinematischen Zusammenhänge werden anhand der Figuren 6 und 7 noch weiter erläutert, die eine Draufsicht von oben in Richtung der Schwenkachse "AS-AS" zeigen, allerdings sind diese Figuren noch stärker abstrahiert. Die Raumlagen der beiden stationäre installierten Walzen 24 und 25 gegenüber der Federwelle 6, die mit Rechtsdrehung angetrieben ist, sind unverändert. Die schwenkbare Walze 23 ist in ihren beiden Endstellungen gezeigt, und zwar um Winkel "α" von beispielsweise etwa 20 Grad, jeweils nach beiden um die Schwenkachse "AS-AS", ausgehend von der Mittelstellung nach Figur 5, verdreht..

In Figur 6 stimmen die relativen Lagen der Walzen 23 und 24 in Umfangsrichtung überein, so dass diese mit Linksdrehung rotieren. Dadurch entstehen an den Berührungsstellen mit der Federwelle 6 Kraftkomponenten in Richtung des dicken Pfeils, so dass die Federwelle 6 auch in Richtung dieses Pfeils in eine Rohrleitung vorangeschoben wird. Die entgegengesetzte Kraftkomponente der mitrotierenden Walze 25 wird dabei überwunden.

In Figur 7 stimmen die relativen Lagen der Walzen 23 und 25 in Umfangsrichtung überein, so dass diese gleichfalls mit Linksdrehung rotieren. Dadurch entstehen an den Berührungsstellen mit der Federwelle 6 Kraftkomponenten in Richtung des umgekehrten dicken Pfeils, so dass die Federwelle 6 auch in Richtung dieses Pfeils in die Trommel 5 zurückgezogen wird. Die entgegengesetzte Kraftkomponente der mitrotierenden Walze 24 wird dabei überwunden.

Dies alles geschieht ausschliesslich durch axiale Relativbewegung von Handgriff 3 und Trommel 5 einerseits und Griffrohr 8 andererseits, wie bereits im Zusammenhang mit Figur 1 erläutert. Dabei ist zur Erleichterung der Bedienung die Raumlage der Verzahnung 28/30 so gewählt, dass die Bewegungsrichtungen des Handgriffs 3 und der Trommel 5 gegenüber dem Griffrohr 8 mit den Transportrichtungen der Federwelle 6 übereinstimmt.

### Bezugszeichenliste:

- 1: Reinigungsgerät
- 2: Motor
- 3: Handgriff
- 4: Schalter
- 5: Trommel
- 5a: Stinrnwand
- 6: Federwelle
- 7: Führungsrohr
- 8: Griffrohr
- 9: Handschutz
- 10: Kammer
- 10a: Sicke
- 11: Einstellknopf
- 11a: Nabe
- 12: Stützrohr
- 12a: Nuten
- 13: Kreisscheibe
- 14: Stege
- 15: Getriebegehäuse
- 16: Nuten
- 17: Hohlraum
- 18: Kreisscheibe
- 19: Stege
- 20: Umschaltmechanismus
- 21: Zwischengehäuse
- 21a: Ausnehmung
- 21b: Ausnehmung
- 21c: Flanschplatte
- 22: Lagerbock
- 22a: Zapfen
- 23: Walze
- 24: Walze
- 25: Walze
- 26: Nut
- 27: Ausnehmung
- 28: Zahnreihe
- 29: Ausnehmung
- 30: Zahnsektor
- "AL-AL": Längsachse
- "AS-AS": Schwenkachse
- A1: Achse
- A2: Achse
- A3: Achse
- "α": Winkel
- "L": Linksd rehung
- "P": Punkt
- "R": Rechtsdrehung
- "0": neutrale Stellung

## Patentansprüche

1. Handgeführtes Reinigungsgerät (1) für die Reinigung von Rohrleitungen mittels einer Federwelle (6), ausgestattet mit einem Motor (2), einer Trommel (5) für die Aufnahme und Ausgabe der Federwelle (6) und mit einem Getriebegehäuse (15), in dem mehrere, radial auf die Federwelle (6) einwirkende Walzen (23, 24, 25) mit Achsen (A1, A2, A3) angeordnet sind, die mit radialen Abständen unter Winkeln zur Achse der Federwelle (6) ausgerichtet sind,
**gekennzeichnet durch**
a) eine einzige Gruppe von drei auf den Umfang der Federwelle (6) verteilten Walzen (23, 24, 25), von denen die Achsen (A2, A3) zweier Walzen (24, 25) lagefest so ausgerichtet sind, dass diese mit entgegengesetzten Transportkräften auf die Federwelle (6) einwirken, und dass die Achse (A1) der dritten Walze (23) in ihrer Raumlage derart verstellbar ist, dass die Transportkraft der verstellbaren Walze (23) wahlweise die Transportkraft der einen lagefesten Walze (24) oder der anderen lagefesten Walze (25) unterstützt, und
b) **durch** ein die Federwelle (6) verschiebbar umschliessendes Griffrohr (8) mit Mitteln für die Verstellung der dritten Walze (23) in beide Transportrichtungen der Federwelle (6).

2. Reinigungsgerät nach Anspruch 1, **dadurch gekennzeichnet, dass** das Getriebegehäuse (15) am Ende eines mit der Trommel (5) verbundenen Stützrohres (12) angeordnet ist, dass in das Getriebegehäuse (15) ein Umschaltmechanismus (20) hineinragt, an dessen innerem Ende ein Lagerbock (22) mit der verstellbaren Walze (23) angeordnet ist, dass der Lagerbock (22) um eine zur Federwelle (6) senkrecht stehende Schwenkachse ("AS-AS") schwenkbar ist und dass das Griffrohr (8) auf dem Stützrohr (12) verschiebbar angeordnet ist.

3. Reinigungsgerät nach Anspruch 2, **dadurch gekennzeichnet, dass** der Lagerbock (22) mit der Walze (23) in radialer Richtung gegenüber den beiden ortsfesten Walzen (24, 25) verstellbar ist.

4. Reinigungsgerät nach Anspruch 2, **dadurch gekennzeichnet, dass** der Lagerbock (22) mit einem Zahnsektor (30) versehen ist, der in eine Zahnreihe (28) eingreift, die duch das Griffrohr (8) verschiebbar ist.

5. Reinigungsgerät nach Anspruch 4, **dadurch gekennzeichnet, dass** die Zahnreihe (28) an der Innenwand einer Kammer (10) angeordnet ist, die koaxial mit dem Griffrohr (8) verbunden ist und einen grösseren Innendurchmesser aufweist als der Aussendurchmesser des Griffrohres (8).

6. Reinigungsgerät nach Anspruch 5, **dadurch gekennzeichnet, dass** das Getriebegehäuse (15) in die Kammer (10) eingesetzt ist, dass die Kammer (10) eine Ausnehmung (27) und das Getriebegehäuse (15) eine Ausnehmung (29) besitzen, die in montiertem Zustand eine radiale Passage bilden, durch die der Umschaltmechanismus (20) in radialer Richtung eingeführt und sein Zahnsektor (30) mit der Zahnreihe (28) gekoppelt werden kann.

7. Reinigungsgerät nach Anspruch 2, **dadurch gekennzeichnet, dass** am Ende des Stützrohres (12) ein Käfig angeordnet ist, der zwei radiale Kreisscheiben (13, 18) und mehrere achsparallele Stege (14, 19) besitzt, die das Getriebegehäuse (15) einschliessen.

8. Reinigungsgerät nach Anspruch 7, **dadurch gekennzeichnet, dass** das Getriebegehäuse (15) auf seiner Aussenseite achsparallele Nuten (16) besitzt, in die die Stege (14, 19) formschlüssig eingreifen.

9. Reinigungsgerät nach Anspruch 6, **dadurch gekennzeichnet, dass** der Umschaltmechanismus (20) ein Zwischengehäuse (21) mit zwei Ausnehmungen (21 a, 21 b) besitzt, dass in die äussere Ausnehmung (21a) die Nabe (11a) eines Einstellknopfes (11) hineinragt und dass in der anderen Ausnehmung der Lagerbock (22) mit seinem Zapfen (22a) drehbeweglich gelagert ist.

10. Reinigungsgerät nach Anspruch 9, **dadurch gekennzeichnet, dass** zwischen dem Einstellknopf (11) und dem Lagerbock (22) ein elastisches Element zur Einstellung der Anpresskraft der Walze (23) gegenüber den ortsfesten Walzen (24, 25) angeordnet ist.

11. Reinigungsgerät nach Anspruch 9, **dadurch gekennzeichnet, dass** das Zwischengehäuse (21) eine Flanschplatte (21 c) aufweist, mittels welcher es mit dem Getriebegehäuse (15) verbindbar ist.

12. Reinigungsgerät nach Anspruch 11, **dadurch gekennzeichnet, dass** die Flanschplatte (21 c) in der Ausnehmung (29) des Getriebegehäuses (15) befestigbar ist.

13. Reinigungsgerät nach Anspruch 5, **dadurch gekennzeichnet, dass** die Kammer (10) gegen Verdrehen formschlüssig mit dem Getriebegehäuse (15) verbunden ist.

14. Reinigungsgerät nach Anspruch 13, **dadurch gekennzeichnet, dass** die formschüssige Verbindung mittels mindestens einer Sicke (10) in der Wand der Kammer (10) und mindestens einer Nut (26) auf dem Umfang des Getriebegehäuses (15) ausgeführt ist.

15. Reinigungsgerät nach Anspruch 2, **dadurch gekennzeichnet, dass** das Stützrohr (12) auf seinem Aussenumfang und gegenüber dem Griffrohr (8) mit Nuten (12a) zur Aufnahme von Schmutz versehen ist.

16. Reinigungsgerät nach Anspruch 4, **dadurch gekennzeichnet, dass** die Raumlagen der Zahnreihe (28) und des Zahnsektors (30) so gewählt sind, dass die Bewegungsrichtungen des Handgriffs (3) und der Trommel (5) mit den Transportrichtungen der Federwelle (6) übereinstimmen.

## Claims

1. A hand-guided cleaning device (1) for cleaning pipes by means of a spring shaft (6), equipped with a motor (2), a drum (5) for accommodating and releasing the spring shaft (6), and with a transmission housing (15) that incorporates several rollers (23, 24, 25) with axes (A1, A2, A3) that act radially on the spring shaft (6) and are aligned with radial distances at angles relative to the spring shaft (6), **characterized by**
(a) a single group of three rollers (23, 24, 25) distributed on the circumference of the spring shaft (6), of which the axes (A2, A3) of two rollers (24, 25) are immovably fixed in place and aligned in such a way as that they act on the spring shaft (6) with opposing transport forces, and that the axis (A1) of the third roller (23) can be adjusted in terms of their spatial location in such a way that the transport force of the adjustable roller (23) optionally supports the transport force of the immovably fixed roller (24) or the other immovably fixed roller (25), and
b) a handhold (8) that slidably envelops the spring shaft (6) and exhibits means for adjusting the third roller (23) in both transport directions of the spring shaft (6).

2. The cleaning device according to claim 1, **characterized in that** the transmission housing (15) is located at the end of a support tube (12) connected with the drum (5), that a switching mechanism (20) whose inner end accommodates a bearing block (22) with the adjustable roller (23) extends into the transmission housing (15), that the bearing block (22) can swivel around a pivoting axis ("AS-AS") situated perpendicular to the spring shaft (6), and that the handhold (8) is slidably arranged on the support tube (12).

3. The cleaning device according to claim 2, **characterized in that** the bearing block (22) with the roller (23) can be adjusted in a radial direction relative to the two immovably fixed rollers (24, 25).

4. The cleaning device according to claim 2, **characterized in that** the bearing block (22) is provided with a toothed sector (30), which engages into a row of teeth (28) that can be shifted via the handhold (8).

5. The cleaning device according to claim 4, **characterized in that** the row of teeth (28) is arranged on the interior wall of a chamber (10), which is coaxially connected with the handhold (8), and exhibits a larger inner diameter than the outer diameter of the handhold (8).

6. The cleaning device according to claim 5, **characterized in that** the transmission housing (15) is incorporated into the chamber (10), that the chamber (10) has a recess (27) and the transmission housing (15) has a recess (29), which in the assembled state form a radial passage, by way of which the switching mechanism (20) can be introduced in a radial direction, and its toothed sector (30) can be coupled with the row of teeth (28).

7. The cleaning device according to claim 2, **characterized in that** the end of the support tube (12) accommodates a cage, which has two radial disks (13, 18) and several axially parallel webs (14, 19), which envelop the transmission housing (15).

8. The cleaning device according to claim 7, **characterized in that** the exterior side of the transmission housing (15) has axially parallel grooves (16), into which the webs (14, 19) positively engage.

9. The cleaning device according to claim 6, **characterized in that** the switching mechanism (20) has an intermediate housing (21) with two recesses (21a, 21b), that the hub (11a) of a control knob (11) extends into the outer recess (21a), and that the bearing block (22) with its journal (22a) is rotatably mounted in the other recess.

10. The cleaning device according to claim 9, **characterized in that** an elastic element is arranged between the control knob (11) and bearing block (22) for adjusting the contact pressure of the roller (23) relative to the immovably fixed rollers (24, 25).

11. The cleaning device according to claim 9, **characterized in that** the intermediate housing (21) exhibits a flange plate (21c) with which it can be connected with the transmission housing (15).

12. The cleaning device according to claim 11, **characterized in that** the flange plate (21c) can be secured in the recess (29) of the transmission housing (15).

13. The cleaning device according to claim 5, **characterized in that** the chamber (10) is positively connected with the transmission housing (15) so that it cannot twist.

14. The cleaning device according to claim 13, **characterized in that** the positive connection is made out of at least one bead (10) in the wall of the chamber (10) and at least one groove (26) on the circumference of the transmission housing (15).

15. The cleaning device according to claim 2, **characterized in that** the support tube (12) is provided with grooves (12a) to absorb dirt on its outer circumference and opposite the handhold (8).

16. The cleaning device according to claim 4, **characterized in that** the spatial positions of the row of teeth (28) and toothed sector (30) are selected in such a way that the directions of movement of the handhold (3) and drum (5) coincide with the transport directions of the spring shaft (6).

## Revendications

1. Appareil de nettoyage (1) portatif pour le nettoyage de conduites tubulaires au moyen d'un arbre à ressort (6), équipé d'un moteur (2) d'un tambour (5) pour recevoir et déployer l'arbre à ressort (6) et d'un carter de transmission (15), dans lequel plusieurs rouleaux (23,24,25) agissant radialement sur l'arbre à ressort (6) sont disposés avec des axes (A1, A2, A3), qui sont alignés avec des espacements radiaux en formant des angles par rapport à l'arbre à ressort (6), **caractérisé par**
a) un groupe individuel de trois rouleaux (23,24,25) répartis sur la circonférence de l'arbre à ressort (6), dont les axes (A2,A3) de deux rouleaux (24,25) sont alignés de manière fixée en position, de telle sorte que ceux-ci agissent avec des forces de transport opposées sur l'arbre à ressort (6), et en ce que l'axe (A1) du troisième rouleau 23) peut être ajusté dans sa position spatiale de telle sorte que la force de transport du rouleau ajustable (23) assiste au choix la force de transport d'un rouleau fixé en position (24) ou de l'autre rouleau fixé en position (25), et
b) une poignée tubulaire (8) entourant de manière coulissante l'arbre à ressort (6) comportant des moyens d'ajustement du troisième rouleau (23) dans les deux directions de transport de l'arbre à ressort (6).

2. Appareil de nettoyage selon la revendication 1, **caractérisé en ce que** le carter de transmission (15) est disposé à l'extrémité d'un tube support (12) relié au tambour (5), **en ce que** un mécanisme d'inversion de marche (20) dépasse à l'intérieur du carter de transmission (15), sur l'extrémité intérieure duquel une chaise de palier (22) est disposée avec le rouleau ajustable (23), **en ce que** la chaise de palier (22) peut être basculée autour d'un axe de basculement (« AS-AS ») perpendiculaire à l'arbre à ressort (6) et **en ce que** la poignée tubulaire (8) est disposée de manière coulissante sur le tube support (12).

3. Appareil de nettoyage selon la revendication 2, **caractérisé en ce que** la chaise de palier (22) peut être ajustée avec le rouleau (23) dans la direction radiale par rapport aux deux rouleaux stationnaires (24,25).

4. Appareil de nettoyage selon la revendication 2, **caractérisé en ce que** la chaise de palier (22) est pourvue d'un secteur denté (30), qui vient en prise avec une rangée de dents (28), qui peuvent être déplacées par l'intermédiaire de la poignée tubulaire (8) .

5. Appareil de nettoyage selon la revendication 4, **caractérisé en ce que** la rangée de dents (28) est disposée sur la paroi intérieure d'une chambre (10), qui est reliée coaxialement à la poignée tubulaire (8) et présente un plus grand diamètre intérieur que le diamètre extérieur de la poignée tubulaire (8).

6. Appareil de nettoyage selon la revendication 5, **caractérisé en ce que** le carter de transmission (15) est employé dans la chambre (10), **en ce que** la chambre (10) possède une cavité (27) et le carter de transmission (15) possède une cavité (29), qui en l'état monté forment un passage radial, à travers lequel le mécanisme d'inversion de marche (20) est guidé dans la direction radiale et son secteur denté (30) peut être couplé à la rangée de dents (28).

7. Appareil de nettoyage selon la revendication 2, **caractérisé en ce que** une cage est disposée à l'extrémité du tube support, laquelle possède deux disques circulaires radiaux (13,18) et plusieurs gradins (14,19) à axe parallèle, qui englobent le carter de transmission (15).

8. Appareil de nettoyage selon la revendication 7, **caractérisé en ce que** le carter de transmission (15) possède sur son côté extérieur des rainures (16) à axe parallèle, dans lesquelles les gradins (14,19) viennent en prise par conjonction de forme.

9. Appareil de nettoyage selon la revendication 6, **caractérisé en ce que** le mécanisme d'inversion de marche (20) possède un logement intermédiaire (21) avec deux cavités (21a, 21b), **en ce que** le bossage (11a) d'un bouton de réglage (11) dépasse dans la cavité extérieure (21a) et **en ce que** dans l'autre cavité la chaise de palier (22) est positionnée de manière mobile rotativement avec son tourillon (22a).

10. Appareil de nettoyage selon la revendication 9, **caractérisé en ce que** entre le bouton de réglage (11) et la chaise de palier (22) un élément élastique pour régler la force de pressage du rouleau (23) par rapport aux rouleaux stationnaires (24,25) est disposé.

11. Appareil de nettoyage selon la revendication 9, **caractérisé en ce que** le logement intermédiaire (21) présente une plaque de bride (21c), au moyen de laquelle il peut être relié avec le carter de transmission (15).

12. Appareil de nettoyage selon la revendication 11, **caractérisé en ce que** la plaque de bride (21c) peut être fixée dans la cavité (29) du carter de transmission (15).

13. Appareil de nettoyage selon la revendication 5, **caractérisé en ce que** la chambre est reliée de manière à prévenir une torsion par conjonction de forme avec un carter de transmission (15).

14. Appareil de nettoyage selon la revendication 13, **caractérisé en ce que** la liaison par conjonction de forme est réalisée au moyen d'au moins une nervure (10) dans la paroi de la chambre (10) et au moins une rainure (26) sur la circonférence du carter de transmission (15).

15. Appareil de nettoyage selon la revendication 2, **caractérisé en ce que** le tube support (12) est pourvu sur sa circonférence extérieure et par rapport à la poignée tubulaire (8) de rainures (12a) pour recevoir les impuretés.

16. Appareil de nettoyage selon la revendication 4, **caractérisé en ce que** les positions spatiales de la rangée de dents (28) et du secteur denté (30) sont choisies de telle sorte que les directions de mouvement de la poignée tubulaire (3) et du tambour (5) concordent avec les directions de transport de l'arbre à ressort (6).
